# EUROPÄISCHE PATENTSCHRIFT

(11) **EP 0 906 162 B1**
(45) Veröffentlichungstag und Bekanntmachung des Hinweises auf die Patenterteilung: **10.01.2001**
(21) Anmeldenummer: 97926984.2
(22) Anmeldetag: 03.06.1997
(51) Int. Cl.: B22D 11/06

(54) **BANDGIESSANLAGE**
STRIP CASTING PLANT
INSTALLATION DE COULEE DE FEUILLARDS

(30) Priorität: 07.06.1996 DE 19622928; 10.09.1996 DE 19636699
(43) Veröffentlichungstag der Anmeldung: 07.04.1999
(73) Patentinhaber: Salzgitter Aktiengesellschaft, 31226 Peine (DE); SMS Demag AG, 40237 Düsseldorf (DE)
(72) Erfinder: SCHWERDTFEGER, Klaus, D-38640 Goslar (DE); SPITZER, Karl-Heinz, D-38678 Clausthal-Zellerfeld (DE); URLAU, Ulrich, D-47445 Moers (DE); FRANKE, Dietmar, D-14797 Netzen (DE); STACHE, Bernfried, Sewickley, PA 15143 (US); KROOS, Joachim, D-38527 Meine (DE); BUDDENBERG, Heino, D-38118 Braunschweig (DE)
(74) Vertreter: Meissner, Peter E., Dipl.-Ing.
(86) Internationale Anmeldenummer: DE9701149
(87) Internationale Veröffentlichungsnummer: WO9747410

(56) Entgegenhaltungen:
- EP-A- 0 526 886
- DE-C- 588 616
- DE-C- 3 423 834
- PATENT ABSTRACTS OF JAPAN vol. 017, no. 635 (M-1514), 25.November 1993 & JP 05 200492 A (NIPPON STEEL CORP), 10.August 1993,
- PATENT ABSTRACTS OF JAPAN vol. 014, no. 367 (M-1008), 9.August 1990 & JP 02 133150 A (ISHIKAWAJIMA HARIMA HEAVY IND CO LTD), 22.Mai 1990,

## Beschreibung

Die Erfindung betrifft eine Bandgießanlage mit einer Schmelzenzuführung und wenigstens einer Kühleinrichtung zur Kühlung der Schmelze.

Eine derartige Bandgießanlage ist aus der EP-0526886 bekannt.

Auf einer Gießanlage vergossene Stahlbänder weisen bevorzugt eine Dicke von bis zu 10 mm auf.

Eine Gießanlage für das Vergießen von insbesondere Stahlschmelzen ist auch in der DE 34 23 834 C2 beschrieben. Aus einem Vorratsbehälter gelangt der flüssige Stahl durch eine Düse auf ein endlos umlaufendes, gekühltes und durch Rollen gestütztes Band. Das erstarrte Band wird durch Fördereinrichtungen einer nachfolgenden Anlage zur Weiterverarbeitung, insbesondere Walzung geführt. Das erstarrte Band ist noch relativ weich und sollte jedenfalls unmittelbar nach dem Vergießen, also zum Beispiel nach dem Verlassen des umlaufenden Bandes, der Gießmaschine nicht auf Biegung beansprucht werden. Außerdem bestehen zwischen Bandinnerem und Bandoberfläche noch erhebliche Temperaturdifferenzen.

Aufgabe der Erfindung war es, in dem vergossenen Band thermische und mechanische Spannungen zu verringern.

Erfindungsgemäß ist daher vorgesehen, nach der Kühleinrichtung ein in der Länge einstellbares, flexibles Führ- und Stützelement vorzusehen. Das flexible Stützelement ist insbesondere zwischen Gießanlage und einer nachfolgenden Fördereinrichtung gespannt. Durch das flexible Stützelement werden die durch die Schwerkraft hervorgerufenen Vertikalkräfte aufgenommen. Hierzu ist die Länge des Stütz- und Führelementes einstellbar. Als flexibles Element können zum Beispiel gespannte Stahlbänder verwendet werden, die insbesondere auf Rollen gelagert sein können, wobei die Rollen mitlaufend oder synchron zu den Fördereinrichtungen angetrieben sein können. Bei mitlaufendem Stützelement können vorteilhaft die Bandzugkräfte minimiert werden. Dazu wird der Antrieb geregelt.

Nach einer bevorzugten Ausführung besteht das flexible Stützelement aus einer Gliederkette nach Art einer Fahrradkette, wobei in Richtung der Bandbreite mehrere Ketten nebeneinander angeordnet sind oder diese so miteinander verflochten sind, daß sie eine hinreichend große Auflagefläche bieten.

Nach einer weiter bevorzugten Ausführung weist das flexible Stützelement, also insbesondere die Kette, Rollelemente auf. Diese Rollelemente können als in Bandförderrichtung umlaufende Rollen oder kugelförmige Elemente ausgebildet sein. Auch bei diesen Ausführungen kommt es vor allen Dingen darauf an, die Vertikalkräfte aufzunehmen und einen möglichst reibungslosen Transport in Förderrichtung des vergossenen Bandes zu gewährleisten. Die Rollelemente sind bevorzugt mitdrehend und/oder abschnittsweise in Bandlängsrichtung angetrieben, um Zug- und Druckspannungen im unterstützten Bereich zu vermeiden.

Nach einer weiter bevorzugten Ausführung sind an dem flexiblen Stützelement, also insbesondere dem unterstützten Band oder der bevorzugten Kette mit Rollelementen, Stelleinrichtungen zur Einstellung der Spannung des flexiblen Stützelementes in dessen Längsrichtung angeordnet. Hierdurch kann die Hängekurve und damit die Länge der durch das flexible Stützelement unterstützten Strecke eingestellt werden. Dadurch wird neben der Unterstützung des Bandes und der Verringerung der Spannungen im vergossenen Band besonders vorteilhaft noch erreicht, daß ein Ausgleich von unterschiedlichen Umdrehungsgeschwindigkeiten der Fördereinrichtungen (Förderrollen) ermöglicht wird. Das flexible Stützelement fungiert daher auch als Puffer zur Einstellung des Bandzuges. Wenn die nachfolgende Fördereinrichtung relativ zur vorhergehenden eine höhere Geschwindigkeit aufweist, kann durch Verkürzung des flexiblen Stützelemtes und gleichzeitige Verringerung der Geschwindigkeit der nachfolgenden Förderrolle der Bandzug ausgeglichen werden. Umgekehrt kann bei zu niedriger Geschwindigkeit der nachfolgenden Förderrolle die Spannung am flexiblen Stützelement verringert, die unterstützte Länge damit vergrößert und gleichzeitig die Geschwindigkeit der nachfolgenden Förderrolle erhöht werden.

Bevorzugt wird die unterstützte Länge des flexiblen Stützelementes durch Stelleinrichtungen verändert, die in Verbindung mit geeigneten Meß- und Verarbeitungseinrichtungen nach dem Drehmoment der mitlaufenden Rolle an der Gießanlage geregelt einstellbar sind.

Als Stellelemente können bei einem endlosen, umlaufenden Band beziehungsweise Kette Spannrollen verwendet werden.

Bei einem endlichen Band beziehungsweise Kette sind bevorzugt hydrauliche Spannzylinder an den Bandenden oder an einem Bandende angeordnet. Insbesondere kann auch eine Kombination eines umlaufenden Bandes mit einer unterstützenden Kette vorgesehen sein.

Anhand eines Ausführungsbeispieles wird die Erfindung näher erläutert.

Die erfindungsgemäße Gießanlage besteht aus einer Gießeinrichtung mit einem endlos umlaufenden Band, einer Ausgleichsstrecke und einer nachfolgenden Fördereinrichtung. Der vergossene Strang wird zwischen der Fördereinrichtung und der Rolle der Gießeinrichtung gefördert. Zwischen den beiden Fördereinrichtungen, ist in der Ausgleichsstrecke das flexible Stützelement angeordnet. Das flexible Stützelement ist wie angedeutet als Kette mit Rollen ausgebildet. Die Kette wird über Stützrollen und Kettenspanner gespannt. Die Hängekurve der Kette bestimmt die Länge des Bandes. Bei gespannter Lage wird das Band praktisch in der gestrichelten Position fluchtend zwischen den Fördereinrichtungen und geführt. Bei verminderter Kettenspannung hängt das Band entsprechend der Hängekurve zwischen den Rollen durch.

In Verbindung mit nicht dargestellten Meß- und Regeleinrichtungen wird die Spannung der Kette nach dem Drehmoment an der Rolle geregelt. Bevorzugt wird durch die Regeleinrichtung auch die Geschwindigkeit der Rollen der Fördereinrichtung geregelt.

Die Anordnung eines flexiblen Stützelementes ist überall dort vorteilhaft, wo der vergossene Strang gestützt werden muß, um vertikale Belastungen zu verringern. Das flexible Stützelement kann daher vorteilhaft nicht nur bei Bandgießanlagen, sondern auch bei Gießanlagen für andere Abmessungen verwendet werden.

In einer weiter bevorzugten Anordnung wird die Länge des Stützelements so verändert, daß auf das aufliegende Band eine konstante, unterstützende Kraft ausgeübt wird. Hierzu wird z. B. die auf die Kette wirkende Kraft lageabhängig bestimmt. Aus der Differenz zur Kraftmessung mit Strang ergibt sich unter Berücksichtigung der Trägkeitskräfte die als Regelgröße einzustellende unterstützende Kraft.

In einer weiter bevorzugten Anordnung wird die Kette oder das Band an einer oder an mehreren Stellen drehend gelagert, so daß sich zwei oder mehrere Schlingen ergeben. Hierdurch wird die Durchhängung vermindert, und eine Einhansung des Stützelementes zum Beispiel zur Einstellung einer Schutzgasatmosphäre kann ein geringeres Volumen aufweisen.

## Patentansprüche

1. Bandgießanlage mit einer Schmelzenzuführung und wenigstens einer Kühleinrichtung zur Kühlung der Schmelze,
dadurch gekennzeichnet,
dass für das erstarrte Band nach der Kühleinrichtung ein flexibles Führ- und Stützelement vorgesehen ist, dessen Länge einstellbar ist.

2. Bandgießanlage nach Anspruch 1,
dadurch gekennzeichnet,
dass das flexible Führ- und Stützelement eine Kette ist.

3. Bandgießanlage nach Anspruch 1,
dadurch gekennzeichnet,
dass in dem flexiblen Führ- und Stützelement Rollen angeordnet sind.

4. Bandgießanlage nach Anspruch 1,
dadurch gekennzeichnet,
dass das flexible Führ- und Stützelement ein Band ist.

5. Bandgießanlage nach einem der Ansprüche 1 bis 4,
dadurch gekennzeichnet,
dass das Führ- und Stützelement eine endlose Schlaufe bildet.

6. Bandgießanlage nach Anspruch 5,
dadurch gekennzeichnet,
dass das Führ- und Stützelement umläuft.

7. Bandgießanlage nach einem der Ansprüche 1 bis 6,
dadurch gekennzeichnet,
dass dem flexiblen Führ- und Stützelement wenigstens eine Stelleinrichtung zur Regulierung der Spannung in Längsrichtung, insbesondere wenigstens eine Spannrolle zugeordnet ist.

## Claims

1. Strip casting plant having a melt supply and at least one cooling device for cooling the melt, characterised in that for the solidified strip, after the cooling device, a flexible guidance and support element is provided, whose length is adjustable.

2. Strip casting plant according to claim 1, characterised in that the flexible guidance and support element is a chain.

3. Strip casting plant according to claim 1, characterised in that rollers are provided in the flexible guidance and support element.

4. Strip casting plant according to claim 1, characterised in that the flexible guidance and support element is a belt.

5. Strip casting plant according to one of claims 1 to 4, characterised in that the guidance and support element forms an endless loop.

6. Strip casting plant according to claim 5, characterised in that the guidance and support element revolves.

7. Strip casting plant according to one of claims 1 to 6, characterised in that the flexible guidance and support element is allocated an adjuster for regulating the tension in the longitudinal direction, in particular at least one tension roller.

## Revendications

1. Installation de coulée de feuillards, comportant une amenée de matière en fusion et au moins un dispositif de refroidissement pour refroidir la matière en fusion,
caractérisée en ce que, pour le feuillard solidifié, après le dispositif de refroidissement, il est prévu un élément d'appui et de guidage souple dont la longueur est réglable.

2. Installation de coulée de feuillards selon la revendication 1,
caractérisée en ce que l'élément d'appui et de guidage souple est une chaîne.

3. Installation de coulée de feuillards selon la revendication 1,
caractérisée en ce que des rouleaux sont agencés dans l'élément d'appui et de guidage souple.

4. Installation de coulée de feuillards selon la revendication 1,
caractérisée en ce que l'élément d'appui et de guidage souple est une bande.

5. Installation de coulée de feuillards selon une des revendications 1 à 4,
caractérisée en ce que l'élément d'appui et de guidage forme une boucle sans fin.

6. Installation de coulée de feuillards selon la revendication 5,
caractérisée en ce que l'élément d'appui et de guidage tourne.

7. Installation de coulée de feuillards selon une des revendications 1 à 6,
caractérisée en ce que, à l'élément d'appui et de guidage souple, il est associé au moins un dispositif de réglage pour réguler la tension en direction longitudinale, en particulier au moins un galet de tension.
